# EUROPÄISCHE PATENTSCHRIFT

(11) **EP 0 249 574 B1**
(45) Veröffentlichungstag und Bekanntmachung des Hinweises auf die Patenterteilung: **23.01.1991**
(21) Anmeldenummer: 87730062.4
(22) Anmeldetag: 06.06.1987
(51) Int. Cl.: E01B 1/00, E01B 3/32, E01B 9/14, E01B 9/68

(54) **Betonschwellensystem**
Concrete sleeper system
Système de traverses en béton

(30) Priorität: 10.06.1986 DE 3619417
(43) Veröffentlichungstag der Anmeldung: 16.12.1987
(73) Patentinhaber: Preussag Stahl Aktiengesellschaft, 31226 Peine (DE)
(72) Erfinder: Fasterding, Günter, Dipl.-Ing., DE-3152 Ilsede (DE); Frenzel, Jürgen, Dipl.-Ing., DE-3222 Freden/Leine (DE)
(74) Vertreter: Kaiser, Henning

(56) Entgegenhaltungen:
- DE-A- 2 718 665
- DE-A- 3 521 673
- DE-C- 806 012
- DE-C- 880 596
- FR-A- 2 190 594
- FR-A- 2 378 129
- FR-A- 2 545 116
- GB-A- 168 743
- GB-A- 535 366
- GB-A- 1 354 299
- GB-A- 2 008 176
- US-A- 3 088 674

## Beschreibung

Die Erfindung betrifft ein Betonschwellensystem für Gleisanlagen gemäß dem Oberbegriff des Anspruches 1.

Betonquerschwellen sind geeignete Schienenträger für den Eisenbahnoberbau sowohl in Schotterbetten als auch auf festem Beton- oder Asphaltuntergrund. Sie haben einerseits die Aufgabe, Schienen spurgetreu zu fixieren und andererseits dem Schienenstrang durch ihre relativ kurze Auflagerfläche für die Schienen bei der überrollenden Belastung die notwendige Elastizität zu geben. Im Betrieb werden diese Schwellen auf Druck, Biegung, Torsion und Querverschiebung beansprucht. Eine Auflage der Schwellenunterseite in möglichst gesamter Länge gewährleistet eine gute Druckverteilung in den Untergrund, insbesondere bei Schotterbetten.

Betonquerschwellen aus Spannbeton sind bekannt. Diese Schwellen, z.B. gemäß DE-PS 22 61 473, haben Nachteile. Gleisstrom-Signalsysteme können durch Schwellen mit integriertem elektrisch leitendem Material wie Stahlrohre beeinflußt werden. Bei Fahrzeugen mit Gleichstromantrieb erfassen Induktionsströme das leitende Material. Eine Verminderung der Biegebelastung in Gleislängsrichtung und damit verringerter Torsion und der bekannten "Pumpwirkung" in Schotterbetten läßt sich nur durch Verkürzung des Schwellenabstandes erreichen. Dieses bedingt einen hohen Materialaufwand.

Es wurde ebenfalls vorgeschlagen, durch Verwendung sogenannter "Ohrenschwellen" die Zahl der Schwellen zu reduzieren bzw. die Zahl der Schienen-Auflager zu erhöhen (CH-PS 40 591). Die seitlich der Schwellenachse sich erstreckenden Betonteile dieser Schwelle brachen trotz Bewehrung in der Praxis jedoch häufig aufgrund der Belastung durch die Schienenfahrzeuge.

Durch ein anderes bekanntes Beton-Schwellensystem, sogenannte Y-Schwellen gemäß DE-OS 28 02 145, läßt sich, bei gegebenem Nominal-Abstand der Auflagerpunkte der Schienen entsprechend dem Abstand der gebräuchlichen stabförmigen Betonquerschwellen, schon eine erheblich bessere Lastverteilung erreichen. Für diese Betonschwellen wäre ein geringerer AuflagerAbstand wünschenswert und/oder eine höhere Torsionsbruchsicherheit, da in der Gabel der Y-Schwelle, bei Betriebsbelastung in der Symmetrieachse der Schwelle, eine gegensinnige Momentenbelastung auftritt.

Außerdem ist bekannt, Stahlschwellen auf Asphaltbetten (EPA10203307) durch "Nelson-Anker" (Merkblatt DVS 0902, Dezember 1972) zu fixieren.

Weit verbreitet ist eine Schienenbefestigung (GB-PS 861473), bei der der Schienenfuß zunächst auf einer Metallgrundplatte durch eine Stahlfeder befestigt und die Metallgrundplatte durch weitere Spannmittel an der Schwelle fixiert ist.

Von daher ist es Aufgabe der Erfindung, ein neues Betonschwellensystem vorzuschlagen, das es ermöglicht, bei hoher Elastizität der Gleisanlage auf Schotterbetten oder fester Fahrbahn, ein günstigeres Einsinkverhalten in Schotterbetten, verringerte Biegespannung in der Schiene und ein günstigeres Torsions- und Biegeverhalten der Schwelle zu erreichen sowie einen störungsfreien Betrieb von Gleisstrom-Signalsystemen auch bei Befahren der Gleisanlage mit gleichstromgetriebenen Fahrzeugen zu gewährleisten.

Die Aufgabe wird erfindungsgemäß durch die im Anspruch 1 angegebenen Merkmale gelöst.

Vorteilhafte Weiterbildungen der Erfindung sind in den Unteransprüchen erfaßt.

Die Doppellagerung der Schiene auf einer normalen Betonquerschwelle in Stabform mit der dazwischenliegenden Verspannung des Schienenfußes ergibt eine optimale Dreipunkt-Fixierung der Schiene.

Je größer der Abstand der Auflager auf den Schwellenenden, desto günstiger ist bei Belastung der Spannungsverlauf in der Schiene und Schwelle. Im Idealfall müßte zwischen den Auflagern aller Schwellen ein stets gleicher Abstand bestehen; dieses würde jedoch einen zu hohen Aufwand an Schwellen bedeuten. Der vorgeschlagene Zwischenschritt mit einem Auflagerabstand auf den Schwellen von mehr als 20% des Abstandes zum Auflager der benachbarten Schwellen erbringt schon eine erhebliche Spannungsreduktion in der Schiene. Der Auflagerabstand wird durch die Schwellenbreite und damit zunehmendem Gewicht der Schwelle sowie der Gefahr des Schwellenbruches bei größer werdendem Hebelarm der Last zur Schwellenachse begrenzt.

Dem Massenproblem begegnet eine Betonquerschwelle in Y-Form, bei der ca. 20% der Betonmasse pro Längeneinheit eingespart wird, bei gleich guter oder besserer Schienenlagerung.

Die erfindungsgemäße Betonquerschwelle mit zwei oder mehr Auflagern für die Schiene pro Schwellenende ist insbesondere in stark belasteten Gleisabschnitten wie Stadtbahnstrecken, Hochgeschwindigkeitsstrecken, Schwerlaststrekken sinnvoll einsetztbar.

Trotz der Gesamtelastizität der Gleisanlage muß das Festlager-Element Schwelle gegen Torsions- und Biegebruch stabil bleiben. Dies erreicht man erfindungsgemäß zum einen durch die Verteilung der Schwellenbelastung auf drei Punkte je Schwellenende und zum anderen durch Verwendung an sich bekannten Polymerbetons aus kolloidalem Zement und 4-10% Zusatz von Polymeren wie Polyvinylacetat.

Ebenfalls verwendbar wäre eine mit gehäckselten oder lagenweise eingebrachten GFK-Fasern versehene Betonschwelle.

Die technologischen Eigenschaften dieser Verbundstoffe sind erheblich besser als die von üblichem Beton oder Spannbeton. Erforderlichenfalls können die aufgrund einer Spannungsanalyse festgestellten besonders beanspruchten Teile der Schwelle aus einer Mischung der Verbundwerkstoffe oder durch Zusatz langfaseriger Kohlefasern oder Glasfasern stabilisiert werden.

Diese Bewehrungstechnik hat den Vorteil, daß elektrisch leitendes Material vermieden wird, welches durch Induktion oder Leitung (Elektrolyt-Bildung bei Regenwasser zwischen Schiene und Schwelle bzw. Schwellenbewehrung) Störungen in Gleisstrom-Meldeanlagen erzeugen könnnte.

Auch eine Beeinflussung des Magnetfeldes gleichstromgetriebener Fahrzeuge durch das Schwellensystem kann so ausgeschlossen werden.

Zur Erhöhung des Querverschiebewiderstandes, insbesondere in Kurven von Gleisen auf Asphaltbetten, können die neuen Betonquerschwellen durch sogenannte Nelson-Anker mit dem Untergrund verbunden werden; dieses trägt zur Versteifung der Schwelle als Schienenträger bei.

Die Bewehrung der Schwelle an den besonders belasteten Punkten durch die Verbindung der für die Zuganker, z.B. Schwellenschrauben, in den Beton eingegossenen Dübel mittels Kunststoffbrücke oder Faserseil, kann erfindungsgemäß auf mehrere Arten erfolgen:
durch Verbindung der Schraubdübel an einer Schiene zu einer Traverse,
durch Verbindung der an den Schienen-Innenseiten liegenden Dübel,
durch Verbindung aller Dübel und der Nelson-Anker-Befestigung.

In die Bewehrung einbezogen werden könnte noch der Befestigungspunkt für den Nelson-Anker. Die eingegossenen Dübel können auch bis zur Schwellenunterseite durchragen und unten offen sein, damit eventuell eindringende Elektrolyte, wie Regenwasser etc., abfließen können.

Für Schwerlastverkehr kann gemäß der Erfindung auf der Betonschwelle zunächst eine Metallgrundplatte angeordnet werden, die ihrerseits zwei federnde, isolierte Auflagerelemente aus vorzugsweise Polyethylen oder anderen umweltresistenten Kunststoffen trägt. Dadurch wird eine geringere spezifische Belastung der Schwelle erreicht.

Diese Ausführung eines Auflagers ist insbesondere zu verwenden, wenn das Gleisbett aus Asphalt oder Beton besteht.

Die Kunststoffplatten müssen dann das elastische Einsinkverhalten eines Schotterbettes simulieren bzw. übernehmen, damit das Gleis trotz der relativ biegesteifen Schienen und Schwellen eine elastische Gesamtcharakteristik aufweist. Dies ist wichtig für eine hohe Lebensdauer und Bruchresistenz der Gleisanlage bei den extrem herrschenden Sommer-/Wintertemperaturen von ca. 230 K bis 350 K (-43°C bis +77°C).

Im Zusammenhang mit dieser Auflagerform kann die für sich bekannte Stahlfeder-Verspannung des Schienenfußes mit der Metallgrundplatte angewendet werden. Die Metallgrundplatte kann bereits werkseitig vormontiert werden, so daß bei Schienenverlegung keine Schraubwerkzeuge benötigt werden. Außerdem wird so verhindert, daß die Schienenverspannung mit zu hohen Schraubenmomenten erfolgt.

Besonders einfach lassen sich die erhöhten Auflagerflächen auf dem Schwellenende schaffen, wenn die Schwellen-Betongußform für jedes Auflager so ausgebildet wird, daß an jedem Schwellenende zwei aus der späteren Schwellenoberfläche hervorragende Höcker entstehen. Auf diesen Höckern wird dann eine elastische Schienenunterlage plaziert, erforderlichenfalls bei hoher Belastung unter Einfügung einer metallenen Zwischenplatte.

Im Rahmen der Erfindung kann die elastische Schienenunterlage auch als durchgehende, je zwei an einem Schwellenende gelegene Höcker überdeckende, Platte oder Formkörper mit seitlichen Führungen für die Lagefixierung auf der Schwelle bzw. dem Höcker ausgebildet sein. Wenn diese Platte elastisch genug ausgebildet ist, ändert sich dadurch nichts an der Drei-Punkt-Verspannung des Schienenfußes auf der Schwelle.

Anhand schematischer Zeichnungen soll die Erfindung näher erläutert werden.

Es zeigen
Fig. 1 eine Draufsicht auf ein erfindungsgemäßes System mit zwei Betonquerschwellen,
Fig. 2 eine Seitenansicht eines Schwellenendes mit Teilschnitt 11-11 gemäß Fig. 1,
Fig. 3 einen Schnitt durch eine erfindungsgemäße Betonquerschwelle.

Zwei benachbarte stabförmige Schwellenenden 1 von Betonquerschwellen aus Polymerbeton weisen Keilflächen 14 mit Neigung 1:40 zur Gleismitte auf (Fig. 1).

Auf den Keilflächen 14 sind Auflager 3, 4, 5, 6 aus federnden, elektrisch isolierenden Kunststoffplatten für den Schienenfuß 13 der Schiene 2 angeordnet. Der Mittenabstand zwischen den Auflagern 4 und 5 beträgt 600 mm, zwischen den Auflagern 3 und 4 bzw. 5 und 6 170 mm.

Mittig zwischen den Auflagern 3, 4 bzw. 5, 6 ist der Schienenfuß 13 durch in Nut 16 ruhende Führungsplatten 7 und Spannbügel 8 sowie die in Dübel 17 (Fig. 2) eingelassene Schrauben 9 fixiert.

Ein Schlitz 10 ist für die Aufnahme eines Nelson-Ankers 12 vorgesehen, der mit Mutter 15 über Scheibe 23 gegen die Befestigungsfläche 11 verspannt wird.

Der Nelson-Anker 12 ist vorher an einem im Asphaltbett 22 eingegossenen Bandstahl 21 mittels nicht dargestelltem Bolzenschweißgerät verschweißt worden.

Fig. 3 zeigt im Schnitt durch eine Betonquerschwelle zwei unterschiedliche Bewehrungstechniken und Schraubdübel-Traversen. Im rechten Bildabschnitt ist eine Traverse 18 aus GFK für die beidseitige Schienenbefestigung im Schwellenende 1 eingegossen und sichert so einen kritischen Punkt der Schwelle gegen Ausbrechen. In der linken Teilfigur ist ein Ende 1 einer Betonquerschwelle dargestellt, die eine Bewehrungstraverse 20 umschließt, deren Stege 19 aus Glasfaserlaminaten bestehen, die an die Dübel 17 aus Polyethylen anlaminiert sind, sich längs durch die gesamte Schwelle erstrecken und in Arm 24 mit Bohrung für den nicht dargestellten Nelson-Anker enden.

## Patentansprüche

1. Betonschwellensystem mit Betonquerschwellen in gegen torsions- und biegebruchwiderstandsfähiger Bauweise mit stabförmigen Schwellenenden für Gleisanlagen, inbesondere von Stadtbahn- und Hochgeschwindigkeitseisenbahnstrecken mit wenigstens zwei Schienen sowie Auflagern und Befestigungen für die Schienen, wobei die Schwelle ein Breiten/Höhenverhältnis von kleiner als 2:1 hat, dadurch gekennzeichnet, daß jedes Schwellenende (1) mindestens je zwei in Gleislängsrichtung hintereinander liegende Auflager (3, 4 bzw. 6, 5) hat und mit dazwischenliegenden federnden Spannmitteln (8, 9) eine Dreipunkt-Fixierung für die Befestigung des Schienenfußes (13) bildet und daß die Betonquerschwelle eine Bewehrung aus elektrisch nicht leitendem Material hat.

2. Betonschwellensystem nach Anspruch 1, dadurch gekennzeichnet, daß der Mittenabstand benachbarter Auflager (3,4 bzw. 5, 6) größer als 0,2 mal dem Mittenabstand der Auflager (4, 5) benachbarter Schwellenenden (1) ist.

3. Betonschwellensystem nach den Ansprüchen 1 und 2, dadurch gekennzeichnet, daß die Betonquerschwelle y-förmig mit drei Schwellenenden (1) ausgebildet ist.

4. Betonschwellensystem nach den Ansprüchen 1-3, dadurch gekennzeichnet, daß der Betonquerschwellenkörper aus Polymer- und/ oder Faserbeton besteht.

5. Betonschwellensystem nach den Ansprüchen 1-4, gekennzeichnet durch eine Bewehrung der Betonquerschwelle aus Kohlefaser und/oder verseifungsfester Glasfaser.

6. Betonschwellensystem nach den Ansprüchen 1-5, dadurch gekennzeichnet, daß jedes Schwellenende (1) einen Befestigungspunkt (11) für einen Nelson-Anker (12) aufweist.

7. Betonschwellensystem nach den Ansprüchen 1-6, dadurch gekennzeichnet, daß für mindestens je zwei Spannmittel (8, 9) eine Schraubdübel-Traverse (18,20) aus Kunststoff in der Betonquerschwelle angeordnet ist.

8. Betonschwellensystem nach den Ansprüchen 1-5, dadurch gekennzeichnet, daß die Auflager (3, 4, 5, 6) eine Metallgrundplatte und eine darauf angeordnete, federnde, elektrisch isolierende Kunststoffplatte aufweisen.

9. Betonschwellensystem nach den Ansprüchen 1-8, dadurch gekennzeichnet, daß die Spannmittel (8, 9) für den Schienenfuß aus zwei Stahlfedern und einer die Stahlfedern einseitig haltenden Metallgrundplatte sowie mindestens zwei die Metallgrundplatte auf der Schwelle fixierenden Schrauben besteht.

10. Betonschwellensystem nach den Ansprüchen 1-7, dadurch gekennzeichnet, daß das Auflager (3, 4, 5, 6) als Basis einen aus der Oberfläche des Schwellenendes (1) hervorragenden Höcker aufweist.

## Revendications

1. Système de traverses en béton comprenant des traverses en béton dans un mode de construction résistant à la rupture par torsion et flexion avec des extrémités de traverse en forme de barres pour des voies ferrées, en particulier des voies de chemin de fer métropolitain et à grande vitesse à au moins deux rails, ainsi que des coussinets et des fixations pour les rails, la traverse présentant un rapport largeur/hauteur inférieur à 2/1, caractérisé en ce que chaque extrémité de traverse (1) présente chacune au moins deux coussinets (3, 4 et respectivement 6, 5) disposés l'un derrière l'autre suivant la direction longitudinale du rail et forme, avec des moyens de serrage à ressort (8, 9) agencés entre eux, une fixation en trois points pour la fixation du patin de rail (13) et en ce que la traverse en béton comporte une armature en matière électriquement non conductrice.

2. Système de traverses en béton suivant la revendication 1, caractérisé en ce que la distance de centre à centre entre deux coussinets voisins (3, 4 et respectivement 5, 6) est plus grande que 0,2 fois la distance de centre à centre entre les coussinets (4, 5) d'extrémités de traverse (1) voisines.

3. Système de traverses en béton suivant l'une des revendications 1 et 2, caractérisé en ce que la traverse en béton est réalisée en forme de y avec trois extrémités de traverse (1).

4. Système de traverses en béton suivant l'une des revendications 1 à 3, caractérisé en ce que le corps de traverse en béton est constitué de béton au polymère et/ou à fibres.

5. Système de traverses en béton suivant l'une des revendications 1 à 4, caractérisé par une armature de la traverse en béton à base de fibres de carbone et/ou de fibres de verre résistant à la saponification.

6. Système de traverses en béton suivant l'une des revendications 1 à 5, caractérisé en ce que chaque extrémité de traverse (1) présente un point de fixation (11) pour un élément d'ancrage Nelson (12).

7. Système de traverses en béton suivant l'une des revendications 1 à 6, caractérisé en ce qu'une traverse à douilles taraudées (18, 20) en matière synthétique est agencée dans la traverse en béton pour chaque fois au moins deux moyens de serrage (8, 9).

8. Système de traverses en béton suivant l'une des revendications 1 à 5, caractérisé en ce que les coussinets (3, 4, 5, 6) présentent une plaque de base métallique et une plaque en matière synthétique électriquement isolante, élastique, qui est agencée par-dessus.

9. Système de traverses en béton suivant l'une des revendications 1 à 8, caractérisé en ce que les moyens de serrage (8, 9) pour le patin de rail sont constitués de deux ressorts en acier et d'une plaque de base métallique retenant d'un côté les ressorts en acier ainsi que d'au moins deux vis fixant la plaque de base métallique sur la traverse.

10. Système de traverses en béton suivant l'une des revendications 1 à 7, caractérisé en ce que le coussinet (3, 4, 5, 6) présente, comme base, une protubérance faisant saillie de la surface de l'extrémité de traverse (1).

## Claims

1. Concrete sleeper system having transverse concrete sleepers in a torsion- and bending- resistant type of structural arrangement with rod- shaped sleeper ends for track systems, more especially metropolitan and high-speed railway tracks, with at least two rails as well as support members and securing members for the rails, the sleeper having a width:height ratio of less than 2:1, characterised in that each sleeper end (1) has at least two support members (3, 4 or 6, 5), which are situated one behind the other in the longitudinal direction of the track, and forms a three- point fastening for the securement of the rail base (13) with resilient clamping means (8, 9) situated therebetween, and in that the transverse concrete sleeper has reinforcement formed from electrically non-conductive material.

2. Concrete sleeper system according to claim 1, characterised in that the distance between the centres of adjacent support members (3, 4 or 5, 6) is greater than 0.2 times the distance between the centres of the support members (4, 5) of adjacent sleeper ends (1).

3. Concrete sleeper system according to claims 1 and 2, characterised in that the transverse concrete sleeper is Y-shaped with three sleeper ends (1).

4. Concrete sleeper system according to claims 1-3, characterised in that the transverse concrete sleeper body is formed from polymer and/or fibre concrete.

5. Concrete sleeper system according to claims 1-4, characterised by a reinforcement of the transverse concrete sleeper formed from carbon fibre and/or hydrolysis-resistant glass fibre.

6. Concrete sleeper system according to claims 1-5, characterised in that each sleeper end (1) has a point of securement (11) for a Nelson anchor (12).

7. Concrete sleeper system according to claims 1-6, characterised in that one screw-plug crosspiece member (18, 20), formed from plastics material, is disposed in the transverse concrete sleeper for at least every two clamping means (8,9).

8. Concrete sleeper system according to claims 1-5, characterised in that the support members (3, 4, 5, 6) have a metallic base plate and a resilient, electrically insulating plastics material plate disposed thereon.

9. Concrete sleeper system according to claims 1-8, characterised in that the clamping means (8, 9) for clamping the rail base includes two steel springs and a metallic base plate, which retains the steel springs on one side, as well as at least two screws which secure the metallic base plate on the sleeper.

10. Concrete sleeper system according to claims 1-7, characterised in that the support member (3, 4, 5, 6) has, as its base, a protruber- ance which protrudes from the surface of the sleeper end (1).
